# EUROPÄISCHE PATENTSCHRIFT

(11) **EP 0 221 480 B1**
(45) Veröffentlichungstag und Bekanntmachung des Hinweises auf die Patenterteilung: **15.02.1989**
(21) Anmeldenummer: 86114845.0
(22) Anmeldetag: 25.10.1986
(51) Int. Cl.: E04B 2/96

(54) **Fassadenwand**
Front wall
Mur de façade

(30) Priorität: 02.11.1985 DE 3539002
(43) Veröffentlichungstag der Anmeldung: 13.05.1987
(73) Patentinhaber: Eltreva AG, CH-4147 Aesch (CH)
(72) Erfinder: Emmer, Hans, CH-4410 Liestal (CH)
(74) Vertreter: Gramm, Werner, Prof., Dipl.-Ing.

(56) Entgegenhaltungen:
- FR-A- 2 455 137

## Beschreibung

Die Erfindung betrifft eine Fassadenwand mit einem Traggerippe aus lotrechten Pfosten und zwischen diesen eingesetzten und mit ihnen rechtwinklig verbundenen Riegeln, die gemeinsam jeweils mit einer Dichtung versehene Gerippefelder zur Aufnahme je eines Plattenelementes bilden, wobei das Pfostenprofil im Querschnitt aus einem raumseitigen Kastenprofil und einem wetterseitigen Kopfprofil kleinerer Breite besteht und beidseitig des Kopfprofils je eine lotrecht in der wetterseitigen Kastenprofilfläche verlaufende Dichtungshaltenut aufweist, während im Riegel wetterseitig jeweils eine untere und obere horizontale Dichtungshaltenut vorgesehen sind.

Eine derartige Ausführungsform läßt sich der DE-PS 3 040 642 entnehmen. Diese vorbekannte Konstruktion hat sich zwar bewährt, sie ist jedoch in der Herstellung und Montage verhältnismäßig aufwendig, da zumindest im Pfostenprofil Ausfräsungen erforderlich sind. Außerdem erweist sich die Abdichtung insbesondere in den Eckbereichen als problematisch.

Der Erfindung liegt die Aufgabe zugrunde, die eingangs erläuterte Fassadenwand hinsichtlich ihrer Herstellung und Montage zu vereinfachen und gleichzeitig eine sichere Abdichtung insbesondere in den Eckbereichen zu gewährleisten.

Diese Aufgabe wird erfindungsgemäß durch folgende Merkmale gelöst:
a) Das Riegelprofil setzt sich aus einem Kastenprofil und einem zwischen den beiden horizontalen Dichtungshaltenuten angeordneten Kopfprofil zusammen, das in seiner Ober- und Unterseite je eine horizontale Dichtungshaltenut aufweist, deren Verlängerung in eine lotrechte Dichtungshaltenut in der zugeordneten Seitenfläche des Kopfprofils des Pfostenprofils mündet;
b) um ein Gerippefeld läuft ein Dichtungsprofil um, das mit einem Haltefuß in die untere bzw. obere Dichtungshaltenut im Kopfprofil des Riegels und in die lotrechten Dichtungshaltenuten in der Seitenfläche des Kopfprofils der beiden Pfostenprofile und mit einem zweiten Haltefuß in die untere bzw. obere Dichtungshaltenut im Kastenprofil des Riegels sowie in die lotrechten Dichtungshaltenuten der wetterseitigen Kastenprofilfläche der beiden Pfostenprofile eingreift.

Erfindungsgemäß wird somit die Dichtungsbene vollständig auf die Wetterseite verlegt; raumseitig ist zwischen Pfosten und Riegel keine Dichtung mehr erforderlich.

Dabei ist es vorteilhaft, wenn zwischen die Kopfprofile der beiden Pfostenprofile ein elastisches Füllstück mit einer Dichtungshaltenut eingesetzt ist, die mit den Dichtungshaltenuten in der Seitenfläche des Kopfprofils des Pfostens fluchtet. Außerdem ist es zweckmäßig, wenn zwischen den Kopfprofilen des Riegefs und des oberen Pfostenprofils ein elastisches Füllstück eingesetzt ist, das auf seiner Unter- und Oberseite je eine Dichtungshaltenut aufweist, die mit der entsprechenden Dichtungshaltenut im Kopfprofil des Riegels fluchtet. Beim Pfostenstoß wird durch die Füllstücke gewährleistet, daß das Dichtungsprofil im Falzgrund rundumlaufend mit den Pfosten- und Riegelprofilen über dem Haltefuß verankert 'bleibt. Dilatationen oder Bewegungen im Pfostenstoß können durch die elastischen Füllstücke aufgenommen werden.

Um bei dem Dichtungsprofil raumseitig eine vollflächige Dichtungsebene zu erzielen, ist es vorteilhaft, wenn in die in der wetterseitigen Kastenprofilfläche der beiden Pfostenprofile vorgesehenen Dichtungshaltenuten je ein das Verbindungsstück zwischen den beiden Pfostenprofilen übergreifendes Füllprofil eingeschoben ist. Ein in das Dichtungsprofil eingebautes Plattenelement kann sich somit im rundum geschlossenen Dichtungsbett bewegen, wobei Bewegungen der Pfosten- und Riegelprofile zueinander aufgenommen werden können, ohne daß die Dichtungsebene zum Plattenelement an irgendeiner Stelle unterbrochen würde.

Grundsätzlich wäre es auch denkbar, daß der gesamte Eck-Dichtungsbereich durch ein in das Dichtungsprofil einvulkanisiertes, entsprechend ausgebildetes Formstück gebildet wird.

Es ist vorteilhaft, wenn im Kopfprofil der Riegel und der Pfostenprofile in der wetterseitigen Fläche mittig je ein Montageschlitz vorgesehen ist, und daß das Dichtungsprofil die genannten Kopfprofile bis jeweils zum Montageschlitz abdeckt. Diese Montageschlitze können in jeweils eine hinterschnittene Nut münden, die zur Aufnahme von Spannmitteln zur Befestigung von Abdeckprofilen o.dergl. dienen. Vorgesehen werden kann eine Konstruktion, wie sie Gegenstand der gleichzeitig eingereichten deutschen Patentanmeldung DE-A 3 539 003 der gleichen Anmelderin ist.

Im Bereich eines Pfosten-Riegel-Kreuzes sind erfindungsgemäß vorzugsweise folgende Merkmale vorgesehen:
a) Jeweils zwei Pfostenprofile sind miteinander lotrecht fluchtend und mit lichtem Abstand voneinander über ein in ihre Kastenprofile eingestecktes Verbindungsstück abstandsveränderlich miteinander verbunden;
b) durch das obere der beiden Kastenprofile und zugleich durch den oberen Abschnitt des genannten Verbindungsstückes ist ein horizontaler Ablagerbolzen gesteckt, der gegen Längenverschiebung gesichert ist, mit seinen beiden Enden aus dem Kastenprofil herausragt und jeweils ein Auflager für einen Riegel bildet;
c) das Riegelprofil weist einen Einschubschlitz zum Aufschieben des Riegels auf das eine Ende des Auflagerbolzens sowie einen horizontalen, im Querschnitt angenähert halbrunden, nach unten offenen Auflagersteg auf, mit dem der Riegel in seiner montierten Lage auf dem genannten Ende des Auflagerbolzens hängt;
d) durch das Kopfprofil des Pfostenprofils ist ein horizontaler Arretierbolzen gesteckt, der mit seinen beiden Enden in eine entsprechende Ausnehmung der beiden Riegel eingreift.

Die Pfosten- und Riegelprofile lassen sich bei dieser erfindungsgemäßen Konstruktion mit glatten Trennschnitten auf Maß zuschneiden; Fräsungen sind nicht mehr erforderlich. Alle Bohrungen liegen in der gleichen Bohr-Achse, so daß die Profile ohne Umlegung bearbeitet werden können. Während vertikale Pfostenverbindungen früher eingeschweißt wurden, dient jetzt der erfindungsgemäße Auflagerbolzen zugleich als Auflager für die Riegel sowie für die Fixierung des Verbindungsstückes im Pfostenstoß. Die erfindungsgemäß eingesetzten Bolzen stellen preisgünstige Verbindungselemente dar im Vergleich zu angeschweißten oder aufgeschraubten Winkelabstützungen.

Der Auflagerbolzen läßt sich beidseitig des Kastenprofils des oberen Pfostenprofils in einfacher Weise mit je einem Seeger-Ring o.dergl. sichern. Die Länge des Riegels ist dann erfindungsgemäß um zumindest zweimal die Dicke dieses Seeger-Ringes o.dergl. kürzer als der lichte Abstand zwischen zwei Pfosten. Dadurch lassen sich die Riegel besonders einfach und ohne Verletzung der Seitenfläche der Pfostenprofile einbauen.

Da zwischen den Kopfprofilen des oberen Pfostenprofils sowie der Riegel jeweils ein Zwischenraum verbleibt, läßt sich der Arretierbolzen besonders einfach durch je einen in diesem Zwischenraum vorgesehenen Seeger-Ring sichern. Auch insoweit ist also eine besonders einfache Montage gegeben. Weitere Merkmale der Erfindung sind Gegenstand der Unteransprüche und werden anhand eines Ausführungsbeispieles näher erläutert.

In der Zeichnung ist eine als Beispiel dienende Ausführungsform der Erfindung dargestellt. Es zeigen:
Figur 1 in isometrischer Darstellung den Bereich eines Pfosten-Riegel-Kreuzes einer Fassadenwand mit einer Blickrichtung etwas von unten von der Wetterseite zur Raumseite;
Figur 2 die Darstellung gemäß Figur 1 mit montierten Riegeln;
Figur 3 die Darstellung gemäß Figur 2 mit eingesetzten Füllstücken und
Figur 4 die Darstellung gemäß Figur 3 mit eingedrücktem Dichtungsprofil.

Figur 1 zeigt innerhalb einer nicht näher dargestellten Fassadenwand einen Kreuzungsbereich zwischen einem Pfosten 1 und zwei Riegeln 2. In dem dargestellten Ausschnitt wird der Pfosten 1 durch zwei Pfostenprofile 3, 4 gebildet, die miteinander lotrecht fluchtend und mit lichtem Abstand a voneinander über ein eingestecktes Verbindungsstück 5 abstandsveränderlich miteinander verbunden sind. Jedes Pfostenprofil 3, 4 besteht im Querschnitt aus einem raumseitigen Kastenprofil 3a, 4a und einem wetterseitigen Kopfprofil 3b, 4b kleinerer Breite. Das Verbindungsstück 5 ist mit seinem einen Ende in das obere Ende des unteren Kastenprofils 4a und mit seinem anderen Ende in das untere Ende des oberen Kastenprofils 3a eingeschoben und in letzterem durch einen Auflagerbolzen 6 befestigt, der durch das Kastenprofil 3a horizontal und parallel zur Fassadenwand hindurchgesteckt ist, gegen Längsverschiebung beidseitig des Kastenprofils 3a durch jeweils einen Seeger-Ring 7 gesichert ist und mit seinen beiden Enden aus dem Kastenprofil 3a herausragt. Zumindest eines der beiden Pfostenprofile 3, 4 wird in nicht dargestellter Weise am Rohbau befestigt. Da zwischen dem unteren Pfostenprofil 4 und dem Verbindungsstück 5 eine freie lotrechte Verschiebbarkeit gewährleistet ist, lassen sich Wärmeausdehnungen der Pfostenprofile 3, 4 in diesem Stoßbereich kompensieren.

Das Riegelprofil setzt sich aus einem Kastenprofil 2a und einem Kopfprofil 2b zusammen, das wetterseitig auf dem Kastenprofil 3a angeordnet und schmaler als dieses ausgebildet ist. Innerhalb des Kastenprofils 2a ist ein im Querschnitt angenähert halbrund ausgebildeter, nach unten offener Auflagersteg 8 angeordnet, der einem der beiden herausragenden Enden des Auflagerbolzens 6 zugeordnet ist und dadurch, daß sich sein Querschnitt um etwas mehr als 180 Umfangsgrad erstreckt, eine Hinterschneidung zur Sicherung des Riegels 2 gegen ein Abheben nach oben bildet. In der wetterseitigen Fläche des Kastenprofils 2a ist unterhalb sowie oberhalb vom Kopfprofil 2b jeweils eine sich über die Profillänge erstreckende Dichtungshaltenut 9, 10 angeordnet. Zwischen der unteren Dichtungshaltenut 9 und dem Kopfprofil 2b des Riegels 2 ist ein Einschubschlitz 11 für den Auflagerbolzen 6 vorgesehen, so daß sich der Riegel 2 von der Raumseite her auf die beiden zugeordneten Auflagerbolzen 6 aufschieben und auf diese absenken läßt, bis die Auflagerbolzen 6 in den Auflagersteg 8 eingreifen (siehe Figur 1, linker Riegel und Figur 2). In Figur 1 ist der rechte Riegel 2 zu Beginn seiner Montage gezeigt. Die Länge des Riegels 2 ist um zweimal die Dicke des genannten Seeger-Ringes 7 kürzer als der lichte Abstand zwischen zwei Pfosten 1. Dadurch läßt sich der Riegel 2 einfach und ohne Gefahr einer Beschädigung der Oberfläche des Kastenprofils 3a des Pfostens 1 einsetzen. Raumseitig verbleibt dadurch zwar ein der Dicke des Seeger-Ringes 7 entsprechender lichter Abstand zwischen Riegel 2 und Pfosten 1, jedoch kann dieser - soweit dies aus optischen Wünschen erwünscht ist - durch eine eingedrückte Dichtung o.dergl. verschlossen werden.

Im Kopfprofil 2b des Riegels 2 ist eine längliche Ausnehmung 12 vorgesehen, in die ein Arretierbolzen 13 längsverschieblich eingeschoben ist. Bei montiertem Riegel 2 fluchtet die längliche Ausnehmung 12 bzw. des Arretierbolzen 13 mit einer horizontalen Bohrung 14 im Kopfprofil 3b des oberen Pfostenprofils 3. Nachdem der Riegel 2 in der vorstehend beschriebenen Weise in die beiden Auflagerbolzen 6 eingehängt worden ist, wird der fertigungsseitig bereits in der länglichen Ausnehmung 12 angeordnete Arretierbolzen 13 mit Hilfe eines geeigneten Werkzeuges durch die Bohrung 14 bis in die entsprechende Ausnehmung 12 des benachbarten Riegels 2 hineingeschoben und gegen Längsverschiebung durch Seeger-Ringe 15 gesichert, die jeweils zwischen Riegel 2 und Kopfprofil 3a des Pfostens angeordnet sind.

Das Pfostenprofil 3, 4 weist beidseitig seines Kopfprofiles 3b, 4b je eine lotrecht in der wetterseitigen Kastenprofilfläche 16 verlaufende Dichtungshaltenut 17 auf, die in einer Ebene mit den beiden vorstehend genannten Dichtungshaltenuten 9, 10 im Kastenprofil 2a des Riegels 2 liegen. In der Ober-und Unterseite des Kopfprofils 2b des Riegels 2 ist je eine horizontale Dichtungshaltenut 18 angeordnet, deren Verlängerung in eine lotrechte Dichtungshaltenut 19 in der zugewandten Seitenfläche des Kopfprofils 3b des Pfostens 1 mündet.

Zwischen die Kopfprofile 3b, 4b der beiden Pfostenprofile 3, 4 ist ein elastisches Füllstück 20 mit einer Dichtungshaltenut 21 eingesetzt, die mit den Dichtungshaltenuten 19 in der Seitenfläche des Kopfprofils 3b des Pfostens 1 fluchtet. Zwischen den Kopfprofilen 2b, 3b des Riegels 2 und des oberen Pfostenprofils 3 ist ein elastisches Füllstück 22 eingesetzt, das auf seiner Unter- und Oberseite je eine Dichtungshaltenut 23 aufweist, die mit der entsprechenden Dichtungshaltenut 18 im Kopfprofil 2b des Riegels 2 fluchtet. Außerdem ist in die in der wetterseitigen Kastenprofilfläche 16 der beiden Pfostenprofile 3, 4 vorgesehenen Dichtungshaltenuten 17 je ein das Verbindungsstück 5 zwischen den beiden Pfostenprofilen 3, 4 übergreifendes Füllprofil 24 eingeschoben (siehe herausgezogenes Detail in Figur 3). Dieses Füllprofil 24 ist durch eine Einkerbung 25 im unteren Pfostenprofil 4 positioniert. Das Füllprofil 24 könnte auch durch ein von außen eingelegtes Flachprofil ersetzt werden. Die Einkerbung 25 könnte dann entfallen, wenn zuvor der nachfolgend erläuterte Haltefuß 28 in der zugeordneten Dichtungshaltenut eingerastet ist.

Figur 4 zeigt einen Abschnitt eines um ein Gerippefeld umlaufenden Dichtungsprofils 26. Dieses Dichtungsprofil 26 greift mit einem Haltefuß 27 in die untere bzw. obere Dichtungshaltenut 18 im Kopfteil 2b des Riegels 2 und in die lotrechten Dichtungshaltenuten 19 in der Seitenfläche des Kopfprofils 3b, 4b der beiden Pfostenprofile 3, 4 sowie in die entsprechende Dichtungshaltenut 21 im dazwischen angeordneten Füllstück 20 ein. Außerdem greift das Dichtungsprofil 26 mit einem zweiten Haltefuß 28 in die untere bzw. obere Dichtungshaltenut 9, 10 im Kastenprofil 2a des Riegels 2 sowie in die lotrechten Dichtungshaltenuten 17 in der wetterseitigen Kastenprofilfläche 16 der beiden Pfostenprofile 3,4 ein. Dabei ist der genannte zweite Haltefuß 28 des Dichtungsprofils 26 im Bereich der genannten Füllprofile 24 ausgespart.

Im Kopfprofil 3b, 4b der Pfostenprofile 3, 4 und der Riegel 2 ist in der wetterseitigen Fläche mittig je ein Montageschlitz 29, 30 vorgesehen. Das Dichtungsprofil 26 deckt die genannten Kopfprofile 2b, 3b, 4b bis jeweils zum Montageschlitz 29, 30 ab.

Riegel 2 können auch außerhalb eines Stoßes zwischen zwei Pfostenprofilen 3, 4 vorgesehen werden.

Figur 4 läßt erkennen, daß die Dichtungsebene vollständig auf der Wetterseite liegt, so daß raumseitig zwischen Pfosten und Riegel keine Dichtung erforderlich ist.

## Patentansprüche

1. Fassadenwand mit einem Traggerippe aus lotrechten Pfosten (1) und zwischen diesen eingesetzten und mit ihnen rechtwinklig verbundenen Riegeln (2), die gemeinsam jeweils mit einer Dichtung versehene Gerippefelder zur Aufnahme je eines Plattenelementes bilden, wobei das Pfostenprofil (3, 4) im Querschnitt aus einem raumseitigen Kastenprofil (3a, 4a) und einem wetterseitigen Kopfprofil (3b, 4b) kleinerer Breite besteht und beidseitig des Kopfprofils je eine lotrecht in der wetterseitigen Kastenprofilfläche (16) verlaufende Dichtungshaltenut (17) aufweist, während im Riegel (2) wetterseitig jeweils eine untere und obere horizontale Dichtungshaltenut (9, 10) vorgesehen sind, gekennzeichnet durch folgende Merkmale:
a) Das Riegelprofil (2a, 2b) setzt sich aus einem Kastenprofil (2a) und einem zwischen den beiden horizontalen Dichtungshaltenuten (9, 10) angeordneten Kopfprofil (2b) zusammen, das in seiner Ober- und Unterseite je eine horizontale Dichtungshaltenut (18) aufweist, deren Verlängerung in eine lotrechte Dichtungshaltenut (19) in der zugeordneten Seitenfläche des Kopfprofils (3a) des Pfostenprofils (3) mündet;
b) um ein Gerippefeld läuft ein Dichtungsprofil (26) um, das mit einem Haltefuß (27) in die untere bzw. obere Dichtungshaltenut (18) im Kopfprofil (2b) des Riegels (2) und in die lotrechten Dichtungshaltenuten (19) in der Seitenfläche des Kopfprofils (3b, 4b) der beiden Pfostenprofile (3, 4) und mit einem zweiten Haltefuß (28) in die untere bzw. obere Dichtungshaltenut (9, 10) im Kastenprofil (2a) des Riegels (2) sowie in die lotrechten Dichtungshaltenuten (17) der wetterseitigen Kastenprofilfläche (16) der beiden Pfostenprofile (3, 4) eingreift.

2. Fassadenwand nach Anspruch 1, dadurch gekennzeichnet, daß zwischen die Kopfprofile (3b, 4b) der beiden Pfostenprofile (3, 4) ein elastisches Füllstück (20) mit einer Dichtungshaltenut (21) eingesetzt ist, die mit den Dichtungshaltenuten (19) in der Seitenfläche des Kopfprofils (3b, 4b) des Pfostens (1) fluchtet.

3. Fassadenwand nach Anspruch 1 oder 2, dadurch gekennzeichnet, daß zwischen den Kopfprofilen (2b, 3b) des Riegels (2) und des oberen Pfostenprofils (3) ein elastisches Füllstück (22) eingesetzt ist, das auf seiner Unter- und Oberseite je eine Dichtungshaltenut (23) aufweist, die mit der entsprechenden Dichtungshaltenut (18) im Kopfprofil (2b) des Riegels (2) fluchtet.

4. Fassadenwand nach einem der vorhergehenden Ansprüche, dadurch gekennzeichnet, daß in die in der wetterseitigen Kastenprofilfläche (16) der beiden Pfostenprofile (3, 4) vorgesehenen Dichtungshaltenuten (17) je ein das Verbindungsstück (5) zwischen den beiden Pfostenprofilen (3, 4) übergreifendes Füllprofil (24) eingeschoben ist.

5. Fassadenwand nach Anspruch 4, dadurch gekennzeichnet, daß das Füllprofil (24) durch eine Einkerbung (25) im unteren Pfostenprofil (4) positioniert ist.

6. Fassadenwand nach Anspruch 4 oder 5, dadurch gekennzeichnet, daß der genannte zweite Haltefuß (28) des Dichtungsprofils (26) im Bereich der Füllprofile (24) ausgespart ist.

7. Fassadenwand nach einem der vorhergehenden Ansprüche, dadurch gekennzeichnet, daß im Kopfprofil (2b, 3b, 4b) der Riegel (2) und der Pfostenprofile (3, 4) in der wetterseitigen Fläche mittig je ein Montageschlitz (29, 30) vorgesehen ist, und daß das Dichtungsprofil (26) die genannten Kopfprofile (2b, 3b, 4b) bis jeweils zum Montageschlitz (29, 30) abdeckt.

8. Fassadenwand nach einem der vorhergehenden Ansprüche, gekennzeichnet durch folgende Merkmale im Bereich eines Pfosten-Riegel-Kreuzes:
a) Jeweils zwei Pfostenprofile (3, 4) sind miteinander lotrecht fluchtend und mit lichtem Abstand (a) voneinander über ein in ihre Kastenprofile (3a, 4a) eingestecktes Verbindungsstück (5) abstandsveränderlich miteinander verbunden;
b) durch das obere der beiden Kastenprofile (3a) und zugleich durch den oberen Abschnitt des genannten Verbindungsstückes (5) ist ein horizontaler Ablagerbolzen (6) gesteckt, der gegen Längenverschiebung gesichert ist, mit seinen beiden Enden aus dem Kastenprofil (3a) herausragt und jeweils ein Auflager für einen Riegel (2) bildet;
c) das Riegelprofil (2a, 2b) weist einen Einschubschlitz (11) zum Aufschieben des Riegels (2) auf das eine Ende des Auflagerbolzens (6) sowie einen horizontalen, im Querschnitt angenähert halbrunden, nach unten offenen Auflagersteg (8) auf, mit dem der Riegel (2) in seiner montierten Lage auf dem genannten Ende des Auflagerbolzens (6) hängt;
d) durch das Kopfprofil (3b) des Pfostenprofils (3) ist ein horizontaler Arretierbolzen (13) gesteckt, der mit seinen beiden Enden in eine entsprechende Ausnehmung (12) der beiden Riegel (2) eingreift.

9. Fassadenwand nach Anspruch 8, dadurch gekennzeichnet, daß der Auflagerbolzen (6) beidseitig des Kastenprofils (3a) mit je einem Seeger-Ring (7) gesichert ist, und daß die Länge des Riegels (2) um zumindest zweimal die Dicke dieses Seeger-Ringes (7) kürzer ist als der lichte Abstand zwischen zwei Pfosten (1).

10. Fassadenwand nach Anspruch 8 oder 9, dadurch gekennzeichnet, daß der Arretierbolzen (13) im Zwischenraum zwischen den Kopfprofilen (2b, 3b) des Riegels (2) sowie des Pfostenprofils (3) durch je einen Seeger-Ring (15) gesichert ist.

11. Fassadenwand nach Anspruch 8, 9 oder 10, dadurch gekennzeichnet, daß sich der Querschnitt des genannten Auflagerstegs (8) wetterseitig um etwas mehr als 180 Umfangsgrad erstreckt und so eine Hinterschneidung zur Sicherung des Riegels (2) gegen ein Abheben nach oben bildet.

12. Fassadenwand nach einem der Ansprüche 8 bis 11, dadurch gekennzeichnet, daß das Kopfprofil (2b) die genannte Ausnehmung (12) zur Aufnahme des Arretierbolzens (13) aufweist.

## Revendications

1. Mur de façade comportant une ossature porteuse faite à partir de poteaux (1) verticaux et de traverses (2) placées entre ceux-ci et reliées perpendiculairement avec eux, qui forment ensemble des ouvertures de l'ossature équipées d'un joint pour recevoir chacune un panneau, le poteau profilé (3, 4) étant composé en coupe d'un profil en caisson (3a, 4a), côté intérieur, et d'un profil de tête (3b, 4b), côté intempéries, de largeur plus petite, le poteau profilé présentant, de part et d'autre du profil de tête, une rainure porte-joint (17) s'étendant verticalement, sur la face côté intempéries (16) du profil en caisson, tandis qu'il est prévu dans la traverse (2), côté intempéries, une rainure port-joint inférieure (9) et une rainure porte-joint supérieure (10), horizontales, caractérisé en ce que:
a) la traverse profilée (2a, 2b) se compose d'un profil en caisson (2a) et d'un profil de tête (2b), placé entre les deux rainures porte-joint horizontales (9, 10) et présentant, sur chacune des ses faces supérieure et inférieure, une rainure porte joint horizontale (18) dont le prolongement rencontre une rainure porte-joint verticale (19) dans la face latérale correspondante du profil de tête (3b) du poteau profilé (3);
b) Une ouverture de l'ossature est entourée d'un joint profilé (26) qui s'accroche, au moyen d'une semelle de maintien (27), dans la rainure porte-joint inférieure ou supérieure (18) du profil de tête (2b) de la traverse (2) et dans les rainures porte-joint verticales (19) sur les faces latérales des profils de tête (3b, 4b) des deux poteaux profilés (3, 4) et, au moyen d'une deuxième semelle de maintien (28), dans la rainure porte-joint inférieure ou supérieure (9, 10) dans le profil en caisson (2a) de la traverse (2) ainsi que dans les rainures porte-joint verticales (17) des faces côté intempéries (16) des profils en caisson des deux poteaux profilés (3, 4).

2. Mur de façade suivant la revendication 1, caractérisé en ce qu'entre les profils de tête (3b, 4b) des deux poteaux profilés (3, 4), est introduit un élément de remplissage élastique (20) comportant une rainure porte-joint (21) qui est alignée avec les rainures porte-joint (19) sur la surface latérale du profil de tête (3b, 4b) du poteau (1).

3. Mur de façade suivant la revendication 1 ou 2, caractérisé en ce qu'entre les profils de tête (2b, 3b) de la traverse (2) et du poteau profilé supérieur (3) est introduit un élément de remplissage élastique (22) qui présente sur chacune de ses faces inférieure et supérieure une rainure porte-joint (23) qui est alignée avec les rainures porte-joint (18) correspondantes dans le profil de tête (2b) de la traverse (2).

4. Mur de façade suivant l'une quelconque des revendications précédentes, caractérisé en ce qu'un profilé de remplissage (24) chevauchant la pièce de liaison (5) entre les deux poteaux profilés (3, 4) est glissé dans chacune des rainures porte-joint (17) prévues dans les surfaces (16) côté intempéries des profils en caisson des deux poteaux profilés (3, 4).

5. Mur de façade suivant la revendication 4, caractérisé en ce que le profilé de remplissage (24) est positionné dans le poteau profilé (4) inférieur au moyen d'une gorge (25).

6. Mur de façade suivant la revendication 4 ou 5, caractérisé en ce que la deuxième semelle de maintien (28) citée du joint d'étanchéité profilé (26) est absente en regard du profilé de remplissage (24) cité.

7. Mur de façade suivant l'une quelconque des revendications précédentes, caractérisé en ce que les profiles de tête (2b, 3b, 4b) de la traverse (2) et des poteaux profilés (3, 4) présentent chacun une gorge de montage (29, 30) au milieu de la face côté intempéries et en ce que le joint d'étanchéité profilé (26) recouvre les profils de tête cités (2b, 3b, 4b) chacun jusqu'à la gorge de montage (29, 30).

8. Mur de façade suivant l'une quelconque des revendications précédentes, caractérisé par les particularités suivantes dans la zone d'un croisement poteau-traverse:
a) Deux poteaux profilés (3, 4) sont reliés ensemble, alignés verticalement l'un par rapport à l'autre, avec un écartement réglable (a) entre eux, au moyen d'une pièce de liaison (5) introduite dans leur profil en caisson (3a, 4a).
b) A travers le profil supérieur des deux profils en caisson (3a) et, simultanément, à travers la partie supérieure de la pièce de liaison (5) citée, est introduit un axe support (6) horizontal qui est immobilisé à l'encontre de coulissement longitudinal, et dont les deux extrémités ressortent du profil en caisson (3a) pour former chacune un support pour une traverse.
c) La traverse profilée (2a, 2b) présente une fente (11) pour son introduction sur l'une des extrémités de l'axe support (6), ainsi qu'une nervure d'appui (8) horizontale, ouverte vers le bas, de section sensiblement semi-circulaire, par laquelle la traverse (2), à l'état monté, est suspendue dans sa position montée sur l'extrémité précitée de l'axe support (6).
d) A travers le profil de tête (3b) du poteau profilé (3), est introduit un axe d'arrêt horizontal (13) qui s'engage par ses deux extrémités dans un évidement (12) correspondant des deux traverses (2).

9. Mur de façade suivant la revendication 8, caractérisé en ce que l'axe support (6) est immobilisé de part et d'âutre du profil en caisson (3a) au moyen d'un anneau de retenue (7) et en ce que la longueur de la traverse (2) est, d'au moins deux fois l'épaisseur de cet anneau de retenue (7), inférieure à l'écartement entre deux poteaux (1).

10. Mur de façade suivant la revendication 8 ou 9, caractérisé en ce que l'axe d'arrêt (13) est immobilisé au moyen d'un anneau de retenue (15) dans chaque intervalle entre les profils de tête (2b, 3b) de la traverse (2) ainsi que du poteau profilé (3).

11. Mur de façade suivant la revendication 8, 9 ou 10, caractérisé en ce que la section de la nervure d'appui (8) citée s'étend, côté intempéries, sur un peu plus que 180°, et forme ainsi une contre-dépouille empêchant la traverse (2) de se soulever.

12. Mur de façade suivant l'une quelconque des revendications 8 à 11, caractérisé en ce que le profil de tête (2b) présente le dit évidement (12) destiné à recevoir l'axe d'arrêt (13).

## Claims

1. Facade wall with a support frame of vertical posts (1) and cross-members (2) fitted therebetween and connected at right angles thereto, which together form skeleton panels, each provided with a seal, for the reception in each of a plate element, wherein the post profile (3, 4) consists in cross-section of a box profile (3a, 4a) on the room side and a head profile (3b, 4b) of smaller width on the weather side and has on both sides of the head profile a seal retaining groove (17) extending vertically in the box profile surface (16) on the weather side, while in the cross-members (2) there are provided on the weather side of each a lower and upper horizontal seal retaining groove (9, 10), characterized by the following features:
a) the cross-member profile (2a, 2b) is composed of a box profile (2a) and a head profile (2b) arranged between the two horizontal seal retaining grooves (9, 10), which head profile has a horizontal seal retaining groove (18) in each of its upper and lower sides, which grooves run into a vertical seal retaining groove (19) in the associated side face of the head profile (3a) of the post profile (3);
b) a sealing profile (26) runs round a skeleton panel, which profile engages with one retaining foot (27) in the respective lower and upper seal retaining grooves (18) in the head profile (2b) of the cross member (2) and in the vertical seal retaining grooves (19) in the side surfaces of the head profile (3b, 4b) of the two post profiles (3, 4) and with a second retaining foot (28) in the respective lower and upper seal retaining groove (9, 10) in the box profile (2a) of the cross member (2) as well as in the vertical seal retaining grooves (17) of the weather-side box profile surface (16) of the two post profiles (3, 4).

2. Facade wall according to claim 1, characterized in that an elastic filler piece (20) with a seal retaining groove (21) is fitted between the head profiles (3b, 4b) of the two post profiles (3, 4), which groove is aligned with the seal retaining grooves (19) in the side surfaces of the head profiles (3b, 4b) of the post (1).

3. Facade wall according to claim 1 or 2, characterized in that an elastic filler piece (22) is fitted between the head profiles (2b, 3b) of the cross member (2) and the upper post profile (3), which piece has on each of its lower and upper sides a seal retaining groove (23), which is aligned with the corresponding seal retaining groove (18) in the head profile (2b) of the cross member (2).

4. Facade wall according to one of the preceding claims, characterized in that a filler profile (24) engaging over the connector piece (5) between the two post profiles (3, 4) is pushed into each of the seal retaining grooves (17) provided in the weather-side box profile surface (16) of the two post profiles (3,4).

5. Facade wall according to claim 4, characterized in that the filler profile (24) is positioned by an indentation (25) in the lower post profile (4).

6. Facade wall according to claim 4 or 5, characterized in that the said second retaining foot (28) of the sealing profile (26) is relieved in the region of the filler profile (24).

7. Facade wall according to one of the preceding claims, characterized in that an assembly slot (29, 30) is provided centrally in the weather side surface in each of the head profiles (2b, 3b, 4b) of the cross members (2) and of the post profiles (3, 4), and in that the sealing profile (26) covers the said head profiles (2b, 3b, 4b) up to each of the assembly slots (29, 30).

8. Facade wall according to one of the preceding claims, characterized by the following features in the region of a post-cross member crossing:
a) each two post profiles (3, 4) are aligned vertically with each other, connected together with variable spacing, with a clear space (a), by a connector piece (5) inserted into their box profiles (3a, 4a);
b) a horizontal support bolt (6) is inserted through the upper of the two box profiles (3a) and at the same time through the upper section of the said connector piece (5), which bolt is secured against longitudinal displacement, projects at both ends out of the box profile (3a) and forms a support for each cross member (2);
c) the cross member profile (2a, 2b) has a slide-in slot (11) for sliding the cross member (2) on to the one end of the support bolt (6) as well as a horizontal, approximately semi-circular in cross-section, downwardly open support web (8), with which the cross member (2) hangs on the said end of the support bolt (6) in its assembled state;
d) a horizontal locking bolt (13) is inserted through the head profile (3b) of the post profile (3), which bolt engages with its two ends in a corresponding recess (12) of the two cross members (2).

9. Facade wall according to claim 8, characterized in that the support bolt (6) is secured on both sides of the box profile (3a) by a circlip (7), and in that the length of the cross member (2) is shorter than the clear distance between two posts (1) by at least twice the thickness of this circlip (7).

10. Facade wall according to claim 8 or 9, characterized in that the locking bolt (13) is secured by a circlip (15) in each space between the head profiles (2b, 3b) of the cross member (2) as well as of the post profile (3).

11. Facade wall according to claim 8, 9 or 10, characterized in that the cross-section of the said support web (8) extends on the weather side through somewhat more than 180_{°} of circumference and thus forms an undercut for securing the cross member (2) against upward lifting.

12. Facade wall according to one of the claims 8 to 11, characterized in that the head profile (2b) comprises the said recess (12) for reception of the securing bolt (13).
